# EUROPÄISCHE PATENTSCHRIFT

(11) **EP 2 402 245 B1**
(45) Veröffentlichungstag und Bekanntmachung des Hinweises auf die Patenterteilung: **20.08.2014**
(21) Anmeldenummer: 11004283.5
(22) Anmeldetag: 24.05.2011
(51) Int. Cl.: B63B 23/00, B63B 27/14, B63B 27/16

(54) **Schiff mit integrierter Aufnahme für Boote**
Ship with integrated holder for boats
Bateau doté d'une réception intégrée pour bateaux

(30) Priorität: 29.06.2010 DE 102010025569
(43) Veröffentlichungstag der Anmeldung: 04.01.2012
(73) Patentinhaber: Blohm + Voss Shipyards GmbH, 20457 Hamburg (DE)
(72) Erfinder: Heller, Dieter, 24232 Schönkirchen (DE)
(74) Vertreter: Hansmann, Dierk

(56) Entgegenhaltungen:
- EP-A1- 0 362 722
- DE-A1- 3 635 238
- DE-U1- 20 021 841

## Beschreibung

Die Erfindung bezieht sich auf ein Schiff mit einer integrierten Aufnahme für Boote als aussetzbare Tenderboote durch Ausbildung eines Aufnahmebereiches, der mit einem Aussenwasserbereich verbunden ist, wobei der Aufnahmebereich durch eine flutbare Bucht gebildet ist.

Es ist bekannt, sogenannte Tenderboote über Slipanlagen in Schiffen aufzunehmen, wobei entsprechende Winden und Leinen zur Positionierung vorgesehen sind. Diese Ausbildungen sind nicht geeignet, Passagiere komfortabel von seitlichen Begrenzungsbereichen ein- und aussteigen zu lassen und einen gefahrlosen Übergang zu ermöglichen.

Eine bekannte Anordnung zur Aufnahme von Booten in einem größeren Schiff ist aus der DE 36 35 238 A1 zu entnehmen. Hierbei wird das aufgenommene Boot aus dem Aufnahmebereich über Hilfsmittel hinausgeschoben bzw. hineingezogen. Dabei sind aufwendige Massnahmen zur Fixierung des Bootes erforderlich, um eine funktionsfähige Ausbildung zu ermöglichen.

Die Aufgabe der Erfindung ist es, auf einfache Weise durch Eigenkraft eingeschwommene Boote ein Ein- und Ausbooten von Passagieren zu ermöglichen und einen komfortablen Übergang ohne Beeinträchtigungen zu gewährleisten.

Die Lösung dieser Aufgabe erfolgt erfindungsgemäss dadurch, dass dass mindestens im Seitenwandbereich der Bucht steuerbare volumenveränderliche Kissenelemente zur Einstellung und Fixierung des aufgenommenen Bootes angeordnet sind und an korrespondierenden Bootswandungen angreifen.

Hierdurch wird ein aufgenommenes Boot in einer vordefinierten Lage in der Bucht, wie Schiff, aufgenommen und festgelegt, so dass eine Sicherung mit einem gefahrlosen Übergang der Passagiere gewährleistet wird.

Ferner wird vorgeschlagen, dass die Bucht in Anpassung des Bootes im unteren Bereich Verjüngungen aufweist und zusätzlich im Verjüngungsbereich Kissenelemente zum Anheben und Fixieren aufweist.

Eine einfache Ausgestaltung wird dadurch geschaffen, dass die Kissenelemente mindestens im seitlichen Bereich der Bucht als Wulst ausgebildet sind.

Eine bevorzugte Ausführungsform besteht darin, dass die Volumenveränderung der Kissenelemente durch pneumatische Füllmittel einstellbar ist.

Um eine Aufnahme des Bootes zu erleichtern, ist vorgesehen, dass der Bodenbereich der Bucht als mit Rollen bestückte Slipbahn ausgebildet ist.

Um eine automatische bzw. halbautomatische oder manuell gesteuerte Aufnahme des Bootes in der Bucht zu ermöglichen, wird vorgeschlagen, dass über Steuerungseinheiten die einzelnen Kissenelemente zum Einführen, Bremsen, Vorfixieren, Heben und Sichern ansteuerbar sind.

In der Zeichnung ist ein Ausführungsbeispiel der Erfindung schematisch dargestellt, wobei
eine Bucht im Heck eines Schiffes zur Aufnahme eines Bootes gezeigt ist

Bei der dargestellten Ausbildung ist das Heck 1 eines Schiffes dargestellt, das eine schiffbauliche Bucht 2 aufweist. Die Bucht 2 ist in Anpassung eines aufzunehmenden Bootes Verjüngungen 3 versehen und besitzt in dieser Ausbildung im Bodenbereich zusätzlich Rollen 6 in Form einer Slipbahn.

In der gebildeten Bucht 2 sind im Seitenwandbereich und im Bereich der Verjüngungen 3 steuerbare volumenveränderliche Kissenelemente 4 angeordnet. Diese Kissenelemente 4 sind über eine nicht näher dargestellte Steuereinheit durch pneumatische Füllmittel manuell oder halbautomatisch in ihre Füllmenge steuerbar, um ein Einfädeln, Aufbremsen, Vorfixieren, Heben und Sichern eines aufgenommenen Bootes durchzuführen.

Hierdurch kann bei einem Dockprozess und Fluten der Bucht 2 gemäss Fig. 2 durch Öffnen der Türelemente 5 ein Boot aufgenommen und in waagerechter Lage in der Bucht 2 fixiert werden und damit ein gefahrloser und komfortabler Übergang der Passagiere zwischen Boot und Schiff erfolgen. In diesem Fall ist zusätzlich eine mechanische Abstützvorrichtung 7 für das Heck 1 des aufgenommenen Bootes in die Anordnung integriert.

Ein entsprechendes Ausdocken erfolgt in umgekehrter Reihenfolge.

Eine derartige beschriebene Ausbildung für ein Schiff ist auch entsprechend auf eine Landanlage mit entsprechenden Massnahmen übertragbar.

## Patentansprüche

1. Schiff mit einer integrierten Aufnahme für Boote als aussetzbare Tenderboote durch Ausbildung eines Aufnahmebereiches, der mit einem Aussenwasserbereich verbunden ist, wobei der Aufnahmebereich durch eine flutbare Bucht gebildet ist, **dadurch gekennzeichnet, dass** mindestens im Seitenwandbereich der Bucht (2) steuerbare volumenveränderliche Kissenelemente (4) zur Einstellung und Fixierung des aufgenommenen Bootes angeordnet sind und an korrespondierenden Bootswandungen angreifen.

2. Schiff nach Anspruch 1, **dadurch gekennzeichnet, dass** die Bucht (2) in Anpassung des Bootes im unteren Bereich Verjüngungen (3) aufweist und zusätzlich im Verjüngungsbereich Kissenelemente (4) zum Anheben und Fixieren aufweist.

3. Schiff nach Anspruch 1 oder 2, **dadurch gekennzeichnet, dass** die Kissenelemente (4) mindestens im seitlichen Bereich der Bucht (2) als Wulst ausgebildet sind.

4. Schiff nach einem der Ansprüche 1 bis 3, **dadurch gekennzeichnet, dass** die Volumenveränderung der Kissenelemente (4) durch pneumatische Fällmittel einstellbar ist.

5. Schiff nach einem der Ansprüche 1 bis 4, **dadurch gekennzeichnet, dass** der Bodenbereich der Bucht (2) als mit Rollen (6) bestückte Slipbahn ausgebildet ist.

6. Schiff nach einem der Ansprüche 1 bis 5, **dadurch gekennzeichnet, dass** über Steuerungseinheiten die einzelnen Kissenelemente (4) zum Einführen, Bremsen, Vorfixieren, Heben und Sichern ansteuerbar sind.

## Claims

1. Ship with an integrated holder for boats in the form of launchable tenders through the construction of a holding area which is connected to an area of open water, wherein the holding area is formed by a floodable bay, **characterised in that** cushion elements (4) which are variable in volume and controllable, at least in the sidewall area of the bay (2), are arranged for the purpose of adjusting and locating the boat held, and act upon corresponding walls of said boat.

2. Ship according to Claim 1, **characterised in that** the bay (2) has tapered portions (3) in the lower area to match the boat, and additionally has cushion elements (4) in the tapering area for lifting and locating purposes.

3. Ship according to Claim 1 or 2, **characterised in that** the cushion elements (4) are constructed in the form of a bead, at least in the lateral area of the bay (2) .

4. Ship according to one of Claims 1 to 3, **characterised in that** the variation in volume of the cushion elements (4) can be adjusted by pneumatic filling means.

5. Ship according to one of Claims 1 to 4, **characterised in that** the floor region of the bay (2) is constructed as a slipway equipped with rollers (6).

6. Ship according to one of Claims 1 to 5, **characterised in that** the individual cushion elements (4) can be activated via control units for introducing, braking, pre-locating, raising and securing purposes.

## Revendications

1. Bateau doté d'un logement intégré pour des bateaux pouvant être mis à l'eau en tant que chaloupes, ledit logement étant réalisé par formation d'une zone de d'accueil qui est reliée à une zone d'eau extérieure, sachant que la zone d'accueil est formée par une baie inondable, **caractérisé en ce que**, dans la région latérale de la baie (2), des éléments en forme de coussins (4) à volume modifiable par commande sont disposés pour régler et fixer des chaloupes prises en charge et agissent sur les parois correspondantes du bateau.

2. Bateau selon la revendication 1, **caractérisé en ce que** la baie (2) présente, dans la région inférieurs, des amincissements (3) adaptés à la chaloupe et, en supplément, dans la région amincie, des éléments en forme de coussins (4) pour soulever et fixer.

3. Bateau selon la revendication 1 ou 3, **caractérisé en ce que** les éléments en forme de coussins (4) sont réalisés en forme de boudins, au moins dans la région latérale de la baie (2).

4. Bateau selon l'une des revendications 1 à 3, **caractérisé en ce que** la modification du volume des éléments en forme de coussins (4) peut être réglée par des moyens de remplissage pneumatiques.

5. Bateau selon l'une des revendications 1 à 4, **caractérisé en ce que** la région du fond de la baie (2) présente la forme d'une voie de glissement équipée de rouleaux (6) .

6. Bateau selon l'une des revendications 1 à 5, ,**caractérisé en ce que** les éléments en forme de coussins (4) individuels pour l'introduction, le freinage, la préfixation, le soulèvement et la sécurisation peuvent être commandés par l'intermédiaire des unités de commande.
